# FASCICULE DE BREVET EUROPEEN

(11) **EP 3 058 143 B1**
(45) Date de publication et mention de la délivrance du brevet: **11.12.2019**
(21) Numéro de dépôt: 14799503.9
(22) Date de dépôt: 14.10.2014
(51) Int. Cl.: E03C 1/02, E03C 1/04, E03C 1/042

(54) **DISPOSITIF DE COMMANDE D'ECOULEMENT D'EAU, PAR EXEMPLE D'UNE DOUCHE OU D'UN SANITAIRE, DESTINÉ A ÊTRE ENCASTRÉ DANS UN SUPPORT, NOTAMMENT UN MUR**
VORRICHTUNG ZUR STEUERUNG EINER WASSERSTRÖMUNG, Z. B. IN EINER DUSCHE ODER EINER SANITÄREN EINRICHTUNG, ZUR EINBETTUNG IN EINE HALTERUNG, INSBESONDERE IN EINER WAND
DEVICE FOR CONTROLLING THE FLOW OF WATER, OF A SHOWER OR OF A SANITARY FACILITY FOR EXAMPLE, TO BE EMBEDDED IN A MOUNTING, IN PARTICULAR IN A WALL

(30) Priorité: 15.10.2013 FR 1302392
(43) Date de publication de la demande: 24.08.2016
(73) Titulaire: Les Robinets Presto, 92120 Montrouge (FR)
(72) Inventeur: BIJU DUVAL, Rémi, F-17110 Saint Georges de Didone (FR)
(74) Mandataire: Eidelsberg, Olivier Nathan
(86) Numéro de dépôt international: PCT/FR2014/000221
(87) Numéro de publication internationale: WO 2015/055901

(56) Documents cités:
- EP-A2- 1 004 713
- EP-A2- 2 101 002
- US-A1- 2003 106 973
- US-A1- 2004 261 852
- US-A1- 2007 006 380
- US-B1- 8 261 766

## Description

La présente invention se rapporte à un dispositif de commande d'écoulement d'eau pour une douche, un sanitaire ou analogue, destiné à être encastré, notamment dans un mur, tels que ceux que l'on trouve dans les documents US 8 261 766 B1 et EP 2 101 002 A2.

On connaît déjà dans l'art antérieur un dispositif de commande d'écoulement d'eau pour une douche qui comporte un élément formant boîtier principal dans lequel sont reçus les éléments de robinetterie usuels destinés à la commande de l'écoulement de l'eau, l'élément boîtier principal étant destiné à être encastré dans un logement formé dans un mur, de sorte que seuls font saillie de ce mur les éléments de commande manuelle, tels qu'un bouton de pression, une poignée ou un levier de commande, et analogue. Le dispositif comportant en outre une plaque de forme annulaire appelée "face intermédiaire" destinée à être fixée à un bord du boîtier au niveau où il fait saillie hors du logement et une plaque appelée "face avant" destinée à coopérer avec la face intermédiaire pour assurer la fermeture et l'encastrement du dispositif de commande dans le mur en ne laissant passer que les éléments de commande manuelle, tels que la poignée de commande d'un mitigeur.

Dans des dispositifs connus de l'art antérieur, la face intermédiaire est fixée le long du bord extérieur du boîtier par l'intermédiaire de vis. L'étanchéité entre le boîtier et la face intermédiaire est réalisée par la présence d'un joint de forme collé sur la face intermédiaire le long de son pourtour. L'étanchéité entre la face avant et la face intermédiaire est réalisée par un joint qui s'étend sur le diamètre extérieur de la face intermédiaire. Ces dispositifs de l'art antérieur, bien que faciles d'installation et présentant l'avantage que les vis de fixation de la face intermédiaire, cachées par la face avant, ne sont pas apparentes, présentent cependant comme inconvénient de ne pas être assurés contre le vandalisme, leur démontage pouvant être réalisé simplement. D'autre part, il y a un jeu important entre les divers éléments, ce qui nuit à l'étanchéité du dispositif.

La présente invention vise à surmonter les inconvénients de l'art antérieur en proposant un dispositif du genre mentionné ci-dessus qui, tout en étant très simple à monter, présente une plus grande sécurité vis-à-vis d'actes de vandalisme éventuels, notamment en étant beaucoup plus complexe à démonter une fois installé, et qui en outre présente une étanchéité plus grande.

Suivant l'invention, un dispositif de commande d'écoulement d'eau est tel que défini à la revendication 1.

Des perfectionnements et modes de réalisation préférés sont décrits aux sous-revendications.

Suivant un mode de réalisation préféré de l'invention, le mouvement d'insertion de la face avant dans sa position de fixation à la face intermédiaire comporte un premier trajet dans la direction perpendiculaire à la face intermédiaire suivi d'un deuxième trajet dans une direction parallèle aux plans des faces.

De préférence, le deuxième trajet est un trajet en arc de cercle, notamment sur un angle compris entre 5° et 25°, notamment environ 15°.

Dans l'invention, il est disposé un joint torique d'étanchéité entre la face intermédiaire et la face avant. Suivant un mode de réalisation préféré de l'invention, l'agencement est tel que la compression appliquée sur le joint torique d'étanchéité augmente au fur et à mesure du mouvement de la face avant vers sa position finale de fixation.

Suivant un mode de réalisation préféré de l'invention, le côté intérieur de la face avant, c'est-à-dire le côté tourné vers le mur, comporte au moins un ergot, de préférence trois ergots répartis uniformément le long du pourtour, et il est formé dans la face intermédiaire au moins un logement, de préférence trois logements, ayant une forme permettant la réception dudit au moins un ergot.

De préférence, le ou les ergot (s) ont une forme en crochet et la fixation s'effectue par accrochage du ou des ergot(s) à une patte respective formée dans le logement respectif.

De préférence, la patte destinée à coopérer avec le crochet issu de la face avant a une épaisseur qui augmente à partir d'une extrémité libre, de sorte qu'au fur et à mesure que le crochet, dans sa position d'accrochage à la patte, est déplacé pour fixer la face avant, il s'adapte de manière toujours plus serrée à la patte pour ainsi augmenter la force de pression entre la face avant et la face intermédiaire, et notamment la compression du joint d'étanchéité se trouvant entre ces deux faces.

Suivant un mode de réalisation préféré de l'invention, au moins une vis, notamment une vis sans tête, assure un blocage mutuel des faces avant et intermédiaire dans la position finale de fixation. En particulier, le blocage est un blocage empêchant tout mouvement dans la direction opposée à la direction du deuxième trajet d'insertion.

Suivant un mode de réalisation préféré de l'invention, le blocage du déplacement mutuel entre la face avant et la face intermédiaire s'effectue par une vis qui s'étend dans une direction parallèle aux plans des deux faces.

Suivant un mode de réalisation préféré de l'invention, la vis sans tête a un usinage conique pour supprimer le jeu lors du serrage contre la face avant.

Suivant un mode de réalisation préféré de l'invention, l'agencement est tel que la vis doit être vissée pour enlever le blocage.

A titre d'exemple, on décrit maintenant un mode de réalisation préféré de l'invention en se reportant aux dessins, dans lesquels :
- la figure 1: est une vue d'ensemble d'un dispositif suivant l'invention ;
- la figure 2: est une vue éclatée de la figure 1 dans laquelle la face avant a été éloignée du dispositif ;
- la figure 3A: est une vue en perspective de la face tournée vers le reste du dispositif de la face avant ;
- la figure 3B: est une vue à plus grande échelle de la partie encerclée de la figure 3A ;
- la figure 4: est une vue à plus grande échelle d'une partie de la figure 2 ;
- la figure 5: est une vue en perspective éclatée du dispositif des figures précédentes dans l'état dans lequel la face avant est fixée à fond au reste du boîtier ;
- la figure 6: est une vue à plus grande échelle de la partie encerclée de la figure 5 ;
- la figure 7: est une vue en perspective arrachée à plus grande échelle d'une partie du dispositif de la figure 1 dans laquelle la face intermédiaire et la face avant sont bloquées l'une par rapport à l'autre pour les empêcher de pivoter l'une par rapport à l'autre, la face avant étant dans sa position de fixation finale ; et
- la figure 8: est une vue en perspective identique à la figure 7 dans laquelle la vis de blocage en rotation des deux faces a été vissée pour ôter l'antirotation, de sorte qu'à la figure 8 les deux faces peuvent tourner l'une par rapport à l'autre, et notamment la face intermédiaire peut être tournée d'un quart de tour pour ensuite être enlevée de sa liaison avec la face intermédiaire.

A la figure 1, il est représenté un mode de réalisation suivant l'invention d'un dispositif de commande d'écoulement d'eau sous la forme d'un robinet mitigeur destiné à être encastré dans un mur. Le dispositif comporte un élément 1 formant boîtier principal, dans lequel sont reçus les éléments destinés à former le mitigeur, seule la poignée 2 de commande faisant saillie à l'extérieur du boîtier 1. Le boîtier 1 est de forme cylindrique circulaire, mais pourrait avoir toute autre forme. Il est ouvert d'un côté (destiné à faire face vers l'extérieur du mur dans un logement duquel il est destiné à être reçu pour être encastré). Une face intermédiaire sous la forme d'une plaque 3 annulaire est fixée au boîtier 1 par l'intermédiaire de vis 4 de fixation. La face 3 intermédiaire est percée de manière à permettre le passage en son sein des divers organes de commande du robinet, et notamment de la poignée 2 du mitigeur. La face 3 intermédiaire s'étend entre un bord périphérique extérieur de plus grand diamètre et un bord périphérique intérieur de plus petit diamètre. On pourrait également prévoir que fasse saillie hors du boîtier 1 un bouton de réglage de la température de la douche et/ou d'autres organes similaires. Une plaque 5 en forme de disque circulaire, appelée face avant, ferme l'ouverture du boîtier 1 en laissant passer à travers elle la poignée 2 de commande et les éventuels boutons de réglage. La face 5 avant s'étend entre un bord périphérique extérieur de plus grand diamètre et un bord périphérique intérieur de plus petit diamètre.

Il est prévu un joint d'étanchéité torique entre la face intermédiaire et le boîtier 1 (ce joint n'est pas représenté aux figures) ainsi qu'un joint 6 d'étanchéité entre la face 3 intermédiaire et la face 5 avant. Dans le présent mode de réalisation, le joint 6 torique est porté par la face intermédiaire. Suivant un autre mode de réalisation, on pourrait prévoir que ce joint torique d'étanchéité en matériau élastomère classique soit porté par la face 5 avant. On pourrait également prévoir suivant d'autres modes de réalisation deux joints toriques chacun porté par une face respective.

Le joint 6 d'étanchéité s'étend le long du pourtour extérieur de la face intermédiaire et assure l'étanchéité entre la face 3 intermédiaire et la face 5 avant au niveau ou sensiblement au niveau de leur pourtour extérieur. Le joint d'étanchéité est en particulier plus proche du pourtour extérieur que du pourtour intérieur.

Suivant l'invention, il est prévu des moyens de fixation de la face avant à la face intermédiaire qui sont tels que la fixation de la face 5 avant à la face 3 intermédiaire s'effectue par premier mouvement de la face avant vers la face arrière, puis par un deuxième mouvement aux plans des faces, ici une rotation relative de la face avant par rapport à la face intermédiaire par rapport à un axe de rotation perpendiculaire aux deux faces. Les moyens de fixation de la face 5 avant à la face 3 intermédiaire sont constitués de trois crochets 7 issus du verso de la face 5 avant et de trois logements 10 correspondants formés dans la face intermédiaire.

Les trois crochets 7 sont répartis uniformément sur le pourtour de la face 5 avant. Chaque crochet 7 comporte un tronçon 8 formant tige s'étendant sensiblement perpendiculairement à la face 5 avant et une partie 9 de tête s'étendant sensiblement perpendiculairement à la partie 8 de tige et sensiblement parallèlement au plan de la face avant en étant à distance de cette face avant.

De manière correspondante aux crochets 7, il est formé dans la face intermédiaire des logements 10. Ces logements 10 sont destinés à coopérer avec les crochets 7 et les dimensions relatives des logements 10 et des crochets 7 sont liées.

Ainsi, le logement 10 comporte une ouverture 11 qui est constituée d'une partie sensiblement rectangulaire de forme complémentaire de la tête 9 du crochet 7, de sorte que cette tête 9 puisse passer dans l'ouverture 11. En outre, cette ouverture 11 rectangulaire du logement 10 est prolongée par une fente 12, dont la dimension est telle que la tige 8 du crochet 7 peut y passer pour permettre un accrochage du crochet 7 par passage de la tête 9 de l'autre côté de la patte 13 délimitant la fente 12. L'épaisseur de la patte 13 délimitant la fente 12 est croissante à partir du côté se trouvant au niveau de l'ouverture 11 rectangulaire du logement 10 et en allant vers le bord 14 opposé du logement 10. Ainsi, pour fixer la face avant à la face intermédiaire, on positionne la face avant de sorte que les têtes 9 des crochets 7 respectifs se trouvent en face des ouvertures 11 de forme complémentaire des têtes 9 (ici rectangulaires) et on pousse (il s'agit du premier mouvement suivant le premier trajet perpendiculairement aux plans des faces) la face intermédiaire de façon à faire pénétrer chaque tête 9 dans son logement 10 respectif, puis on fait subir à la face avant une rotation dite de quart de tour (il s'agit du deuxième mouvement suivant le deuxième trajet parallèle aux plans des faces) pour venir accrocher avec la tête 9 du crochet 7, la patte 13 délimitant la fente 12. Au fur et à mesure que l'on tourne (dans la direction horaire aux figures) le crochet vers le bord 14, le jeu entre la face avant et la fente 12 diminue pour ainsi venir s'ajuster serré ou en force et ainsi serrer la face intermédiaire de plus en plus contre la face avant, et notamment serrer de plus en plus le joint d'étanchéité qui se trouve entre ces deux faces intermédiaires. On peut prévoir notamment que les dimensions relatives des crochets 7 et des ouvertures 10 soient telles que le serrage radial s'effectue pour une rotation comprise entre 10 et 25°, notamment, comme aux figures, pour une rotation de 15°.

Une fois la fixation par rotation à 15° de la face avant à la face intermédiaire réalisée, on peut également ensuite bloquer toute rotation de la face avant par rapport à la face intermédiaire dans le sens inverse pour empêcher son enlèvement. Ceci s'effectue par l'intermédiaire d'une vis 20, ou de plusieurs vis 20 réparties uniformément à la périphérie des faces intermédiaire et avant. Cette vis 20 ou ces vis 20 s'étend(ent) dans une direction parallèle au plan des faces avant et intermédiaire et donc dans une direction perpendiculaire à la direction de déplacement relatif de la face avant par rapport à la face intermédiaire. En particulier, la vis 20 est reçue dans un logement formé dans la face intermédiaire. En position de blocage de la rotation, la tête 21 de la vis fait saillie hors de la face intermédiaire et vient pénétrer dans un trou 22 formé dans le bord extérieur périphérique de la face avant et bloque ainsi toute rotation de la face avant par rapport à la face intermédiaire. Par dévissage de la vis, on peut faire pénétrer la vis à l'intérieur de la face intermédiaire et faire sortir la tête 21 de sa coopération avec le bord extérieur de la face intermédiaire pour ainsi libérer la rotation de la face intermédiaire (voir la figure 8). Il est à noter que plus on tente de visser la vis dans le sens habituel de vissage, moins la vis a tendance à ressortir et plus elle bloque la rotation mutuelle des deux faces.

De préférence, on a prévu que la vis sans tête comporte un usinage conique pour supprimer le jeu lors du serrage contre la face avant.

## Revendications

1. Dispositif de commande d'écoulement d'eau, par exemple d'une douche ou d'un sanitaire, destiné à être encastré dans un support, notamment un mur, comportant :
- un boîtier (1) principal ouvert vers l'extérieur et destiné à être reçu dans un logement formé dans le support, les éléments de commande du dispositif étant reçus dans le boîtier principal en faisant saillie par l'ouverture,
- une plaque intermédiaire dite face intermédiaire (3) en forme de rondelle fixée au bord de l'ouverture du boîtier principal et s'étendant entre un bord extérieur et un bord intérieur, la fixation étant notamment réalisée par des vis, en particulier quatre vis réparties de manière régulière sur le pourtour de la face intermédiaire ;
- une plaque formant face avant (5) fixée à la face intermédiaire de manière à fermer le boîtier en ne laissant passer à travers elle que les éléments de commande du robinet, par exemple la poignée de commande du mitigeur ou le bouton de réglage de la température ; et
- un joint d'étanchéité (6), notamment torique, assurant l'étanchéité entre la face intermédiaire (3) et la face avant (5) s'étendant le long du bord extérieur de la face avant (5) et/ou de la face intermédiaire (3) en étant plus proche du bord extérieur de la face intermédiaire (3) que du bord intérieur de la face intermédiaire (3); le dispositif de commande d'écoulement d'eau étant prévu des moyens de fixation de la face avant (5) à la face intermédiaire (3) agencés de sorte que la fixation s'effectue suivant un mouvement de la face avant par rapport à la face intermédiaire comportant une composante dans la direction parallèle aux plans des deux faces.

2. Dispositif suivant la revendication 1, **caractérisé en ce que** le mouvement d'insertion de la face avant (5) dans sa position de fixation à la face intermédiaire (3) comporte un premier trajet dans la direction perpendiculaire à la face intermédiaire suivi d'un deuxième trajet dans une direction parallèle aux plans des faces.

3. Dispositif suivant la revendication 2, **caractérisé en ce que** le deuxième trajet est un trajet en arc de cercle, notamment sur un angle compris entre 5° et 25°, notamment environ 15°.

4. Dispositif suivant l'une des revendications 1 à 3, **caractérisé en ce que** l'agencement est tel que la compression appliquée sur le joint torique d'étanchéité augmente au fur et à mesure du mouvement de la face avant vers sa position finale de fixation.

5. Dispositif suivant l'une des revendications 1 à 4, **caractérisé en ce que** le côté intérieur de la face avant, c'est-à-dire le côté tourné vers le mur, comporte au moins un ergot, de préférence trois ergots (7) répartis uniformément le long du pourtour, et il est formé dans la face intermédiaire au moins un logement (10), de préférence trois logements, ayant une forme permettant la réception dudit au moins un ergot.

6. Dispositif suivant la revendication 5, **caractérisé en ce que** le ou les ergot (s) ont une forme en crochet et la fixation s'effectue par accrochage du ou des ergot (s) à une patte (13) respective formée dans le logement respectif.

7. Dispositif suivant la revendication 6, **caractérisé en ce que** la patte (13) destinée à coopérer avec le crochet issu de la face avant a une épaisseur qui augmente à partir d'une extrémité libre, de sorte qu'au fur et à mesure que le crochet, dans sa position d'accrochage à la patte, est déplacé pour fixer la face avant, il s'adapte de manière toujours plus serrée à la patte pour ainsi augmenter la force de pression entre la face avant et la face intermédiaire, et notamment la compression du joint d'étanchéité (6) se trouvant entre ces deux faces.

8. Dispositif suivant l'une des revendications 1 à 7, **caractérisé en ce qu'**au moins une vis (20), notamment une vis sans tête, assure un blocage mutuel des faces avant et intermédiaire dans la position finale de fixation.

9. Dispositif suivant la revendication 8, **caractérisé en ce que** le blocage est un blocage empêchant tout mouvement dans la direction opposée à la direction du deuxième trajet d'insertion.

10. Dispositif suivant la revendication 8 ou 9, **caractérisé en ce que** le blocage du déplacement mutuel entre la face avant et la face intermédiaire s'effectue par une vis qui s'étend dans une direction parallèle aux plans des deux faces.

11. Dispositif suivant l'une des revendications 8 à 10, **caractérisé en ce que** la vis (20) sans tête a un usinage conique pour supprimer le jeu lors du serrage contre la face avant.

## Patentansprüche

1. Vorrichtung zur Steuerung einer Wasserströmung, zum Beispiel in einer Dusche oder sanitären Einrichtung, zur Einbettung in eine Halterung, insbesondere in einer Wand, umfassend:
- ein nach außen offenes Hauptgehäuse (1), das dazu bestimmt ist, in einer in der Halterung ausgebildeten Aufnahme aufgenommen zu werden, wobei die Steuerelemente der Vorrichtung in dem Hauptgehäuse aufgenommen werden, indem sie durch die Öffnung ragen,
- eine Zwischenplatte, genannt Zwischenfläche (3), in Form einer Unterlegscheibe, die am Rand der Öffnung des Hauptgehäuses befestigt ist und sich zwischen einer Außenkante und einer Innenkante erstreckt, wobei die Befestigung insbesondere durch Schrauben, insbesondere vier gleichmäßig über den Umfang der Zwischenfläche verteilte Schrauben, erfolgt;
- eine Platte, die die Vorderfläche (5) bildet und an der Zwischenfläche befestigt ist, um das Gehäuse zu schließen, indem nur die Ventilsteuerelemente, wie der Mischersteuergriff oder der Temperaturregler, durch sie hindurchgehen; und
- einen Dichtungsring (6), insbesondere einen O-Ring, der die Dichtigkeit zwischen der Zwischenfläche (3) und der Vorderfläche (5) sicherstellt, der sich entlang der Außenkante der Vorderfläche (5) und/oder der Zwischenfläche (3) erstreckt und näher an der Außenkante der Zwischenfläche (3) liegt als an der Innenkante der Zwischenfläche (3);
wobei die Vorrichtung zur Steuerung einer Wasserströmung mit Mitteln zur Befestigung der Vorderfläche (5) an der Zwischenfläche (3) versehen ist, die so angeordnet sind, dass die Befestigung in einer Bewegung der Vorderfläche relativ zur Zwischenfläche erfolgt, die eine Komponente in Richtung parallel zu den Ebenen beider Flächen umfasst.

2. Vorrichtung nach Anspruch 1, **dadurch gekennzeichnet, dass** die Einsetzbewegung der Vorderfläche (5) in ihrer Befestigungsposition an der Zwischenfläche (3) einen ersten Weg in der Richtung senkrecht zur Zwischenfläche umfasst, gefolgt von einem zweiten Weg in einer Richtung parallel zu den Ebenen der Flächen.

3. Vorrichtung nach Anspruch 2, **dadurch gekennzeichnet, dass** der zweite Weg ein kreisbogenförmiger Weg ist, insbesondere in einem Winkel zwischen 5° und 25°, insbesondere etwa 15°.

4. Vorrichtung nach einem der Ansprüche 1 bis 3, **dadurch gekennzeichnet, dass** die Anordnung so ist, dass die auf die O-Ring-Dichtung ausgeübte Kompression mit zunehmender Bewegung der Vorderfläche in ihre endgültige Befestigungsposition zunimmt.

5. Vorrichtung nach einem der Ansprüche 1 bis 4, **dadurch gekennzeichnet, dass** die Innenseite der Vorderfläche, also die der Wand zugewandte Seite, mindestens einen Stift, vorzugsweise drei Stifte (7) aufweist, die gleichmäßig entlang des Umfangs verteilt sind, und dass in der Zwischenfläche mindestens eine Aufnahme (10), vorzugsweise drei Aufnahmen, ausgebildet sind, die eine Form aufweisen, die die Aufnahme des mindestens einen Stiftes ermöglicht.

6. Vorrichtung nach Anspruch 5, **dadurch gekennzeichnet, dass** der Stift oder die Stifte eine Hakenform aufweisen und die Befestigung durch Anbringen des Stiftes oder der Stifte an einer entsprechenden Lasche (13) erfolgt, die in der jeweiligen Aufnahme ausgebildet ist.

7. Vorrichtung nach Anspruch 6, **dadurch gekennzeichnet, dass** die Lasche (13) zum Zusammenwirken mit dem Haken von der Vorderfläche eine Dicke aufweist, die von einem freien Ende aus zunimmt, so dass sich der Haken mit zunehmender Bewegung in seine Einhängeposition auf der Lasche zum Fixieren der Vorderfläche immer enger an die Lasche anpasst und dadurch die Druckkraft zwischen der Vorderfläche und der Zwischenfläche und insbesondere die Kompression des Dichtungsrings (6) zwischen diesen beiden Flächen erhöht.

8. Vorrichtung nach einem der Ansprüche 1 bis 7, **dadurch gekennzeichnet, dass** mindestens eine Schraube (20), insbesondere eine Madenschraube, eine gegenseitige Arretierung der Vorder- und Zwischenfläche in der endgültigen Befestigungsposition gewährleistet.

9. Vorrichtung nach Anspruch 8, **dadurch gekennzeichnet, dass** die Arretierung eine Arretierung ist, die jegliche Bewegung in der Richtung entgegengesetzt zur Richtung des zweiten Einsetzweges verhindert.

10. Vorrichtung nach Anspruch 8 oder 9, **dadurch gekennzeichnet, dass** die gegenseitige Arretierung der Bewegung zwischen der Vorderfläche und der Zwischenfläche durch eine Schraube erfolgt, die sich in einer Richtung parallel zu den Ebenen beider Flächen erstreckt.

11. Vorrichtung nach einem der Ansprüche 8 bis 10, **dadurch gekennzeichnet, dass** die Madenschraube (20) eine konische Bearbeitung aufweist, um das Spiel beim Anziehen gegen die Vorderfläche zu beseitigen.

## Claims

1. A water flow control device, for example for a shower or a toilet block, to be built in a support, in particular a wall, comprising:
- a main casing (1) having an opening to the outside and to be received in an housing formed in said support, the control elements of the device being received in the main casing and projecting through said opening,
- an intermediate plate, or intermediate face (3), having a ring shape and being fixated at the edge of the opening of the main casing and extending between an external edge and an internal edge, the fixation being in particular implemented with screws, in particular four screws which are regularly distributed along the periphery of the intermediate face;
- a plate forming a front face (5) fixated to said intermediate face so as to close the casing while only the control elements of the valve are left passing therethrough, for example the control handle of a mixing valve or the temperature setting knob; and
- a sealing joint (6), in particular an O-ring, for sealing between the intermediate face (3) and the front face (5), said sealing joint extending itself along the external edge of the front face (5) and/or of the intermediate face (3) while being closer to said external edge of the intermediate face (3) than to said internal edge of the intermediate face (3);
said water flow control device being provided with fixating means of said front face (5) to said intermediate face (3) arranged such that the fixation is implemented by a movement of the front plate in respect to the intermediate plate having a part which extends in a direction parallel to the planes of the two faces.

2. The device as per claim 1, **characterized in that** the movement of insertion of the front face (5) in the position in which it is fixated to the intermediate face (3) comprises a first path extending in the direction perpendicular to the intermediate face followed by a second path extending in a direction parallel to the planes of the faces.

3. The device as per claim 2, **characterized in that** the second path is an arc of a circle, notably corresponding to an angle comprised between 5° and 25°, notably about 15°.

4. The device as per any of claims 1 to 3, **characterized in that** the arrangement is such that the compression applied on the sealing O-ring gradually increases during the movement of the front face towards its final position of fixation.

5. The device as per any of claims 1 to 4, **characterized in that** the internal side of the front face, ie the side facing the wall, comprises at least one lug, preferably three lugs (7) uniformly distributed along the periphery, and there is provided in the intermediate face at least one housing (10), preferably three housings, having a shape which allows the receiving of said at least one lug.

6. The device as per claim 5, **characterized in that** said lug(s) has/have a hook shape and the fixation is made by the hooking of said lug(s) to a respective leg (13) formed in the respective housing.

7. The device as per claim 6, **characterized in that** the leg (13) for cooperating with the hook projecting from the front face has a thickness which increases from a free end, so that the hook, in the position where it is hooked to the leg, when moved to be fixated to the front plate, is gradually fitted more and more tightly to the leg so as to increase the pressing force between the front face and the intermediate face, and notably the compressing of the sealing joint (6) between the two faces.

8. The device as per any of claims 1 to 7, **characterized in that** at least one screw (20), notably a screw without a head, allows a mutual blocking of the front and intermediate faces in the final position of fixation.

9. The device of claim 8, **characterized in that** the blocking being a blocking which prevents any movement in the direction opposite the direction of the second path of insertion.

10. The device as per claim 8 or 9, **characterized in that** the blocking of the mutual displacement between the front face and the intermediate face is implemented by a screw which extends itself in a direction parallel to the planes of the two faces.

11. The device as per one of claims 8 to 10, **characterized in that** the screw (20) without a head has is milled in a conical shape to suppress clearance during the tightening against the front face.
